# FASCICULE DE BREVET EUROPEEN

(11) **EP 1 295 999 B1**
(45) Date de publication et mention de la délivrance du brevet: **25.07.2007**
(21) Numéro de dépôt: 02292294.2
(22) Date de dépôt: 18.09.2002
(51) Int. Cl.: E04B 1/90, E04B 1/80

(54) **Fixation améliorée d'un isolant sur un support**
Verbesserte Halterung eines Isolierelementes an einem Träger
Improved fastening of an insulation element onto a supporting structure

(30) Priorité: 19.09.2001 FR 0112088
(43) Date de publication de la demande: 26.03.2003
(73) Titulaire: SAINT-GOBAIN ISOVER, 92400 Courbevoie (FR)
(72) Inventeur: Bon, René, 84100 Uchaux (FR); Zinsius, Roger, 71640 Givry (FR); Suzor, Yves, 75016 Paris (FR)
(74) Mandataire: Cardin, Elise

(56) Documents cités:
- FR-A- 2 259 194
- FR-A- 2 678 970
- US-A- 1 967 071
- US-A- 3 967 524

## Description

La présente invention a trait aux produits isolants thermo-acoustiques fixés sur des supports présentant en général une surface régulière, par l'intermédiaire de plots de colle consistant en mortier adhésif. Le support est habituellement constitué de parpaings, béton, briques ou similaires.

A l'état fixé, l'isolant se trouve à une distance moyenne du support de l'ordre du centimètre, un tel espace étant lié à l'utilisation des plots de colle.

L'isolant dont il s'agit ici est relativement rigide, consistant par exemple en laine de verre d'une densité de 10 à 80 kg/m³. Une laine de verre est susceptible de procurer une isolation thermique performante, une très bonne tenue mécanique, une isolation acoustique excellente, et elle est ininflammable ; son emploi peut donc notamment être recommandé pour doubler les murs séparant deux logements, les cages d'escalier et d'ascenseur ainsi que les murs de façade.

La fixation d'isolant par plots de colle présente cependant quelques aspects problématiques.

Une bonne fixation suppose en général une promotion de l'adhésion des plots eux-mêmes à l'isolant, par préenduction de l'isolant au moyen d'une composition de mortier adhésif relativement fluide et susceptible de pénétrer superficiellement dans l'isolant. Cette préenduction, limitée éventuellement à l'emplacement des plots, est relativement consommatrice en mortier adhésif et longue à effectuer.

D'autre part les plots, régulièrement répartis à la surface de l'isolant, et de masses sensiblement identiques résultant d'un calibrage, sont à la fois nombreux et volumineux; les opérations consistant à calibrer, au moyen de moules, et répartir à la surface de l'isolant les plots, est longue elle aussi et la quantité de mortier adhésif employée importante.

D'autre part, le document FR-A-2678 970 (D1) décrit un panneau isolant de polystyrène expansé recouvert sur ses deux faces par des couches de fibragglo. Des agrafes traversent cette structuré perpendiculairement au panneau isolant, c'est-à-dire sur une distance minimale, et de manière à être repliées contre la face externe de fibragglo, constituant ainsi un blocage.

L'invention concerne au contraire le problème de laines minérales de densités suffisantes, au moins égales à 10 kg/m³, dans lesquelles on cherche à obtenir un parfait blocage en l'absence de tout auxiliaire rigide de fixation traversant et aux extrémités repliées contre la paroi extérieure du panneau comme selon le document.

On recherche également un enfichage aisé pour le manipulateur de l'auxiliaire rigide de fixation dans le panneau, ainsi que d'excellentes performances de résistance à l'arrachement, et le maintien de l'intégrité de la plaque de plâtre collée au panneau de laine minérale, non traversée par l'auxiliaire rigide de fixation.

Ces buts sont atteints par l'invention.

A cet effet, l'invention a pour objet un produit d'isolation acoustique et/ou thermique comprenant un isolant, des plots de colle de masse et répartition à la surface de l'isolant appropriées, et au moins un auxiliaire rigide de fixation de l'isolant sur un support, comportant une première partie noyée dans un plot de colle et une seconde partie ancrée dans l'isolant. L'invention consiste plus particulièrement en ce que l'isolant est une laine minérale de densité au moins égale à 10 kg/m³, et en ce que ladite seconde partie est constituée d'une fraction d'hélice ou de plusieurs identiques et de même axe. L'invention permet d'augmenter la résistance à l'arrachement de l'isolant tout en supprimant l'étape préalable de préenduction de mortier liquide, en diminuant le nombre des plots et la quantité de matière constituant chaque plot.

L'isolant est une laine minérale. Celle-ci, consistant en fibres minérales liées entre elles par une résine thermodurcissable telle que formophénolique, est parfaitement appropriée à la pénétration et l'ancrage mécanique de l'auxiliaire de fixation constitué, par exemple , d'une tige métallique d'extrémité pointue et de forme adaptée. Peuvent être citées, en tant que laines minérales, la laine de roche, et la laine de verre qui est préférée.

Selon un mode de réalisation, les plots de colle sont répartis sur une première face principale de l'isolant, dont la seconde face principale est solidaire d'une plaque rigide, telle qu'une plaque de plâtre de 5 à 25 mm, notamment 8 à 15 mm d'épaisseur. La plaque de plâtre, en général collée à l'isolant, est susceptible de constituer la paroi d'une pièce dans un bâtiment.

Conformément à d'autres caractéristiques :
- l'isolant est un feutre ou matelas d'épaisseur comprise entre 10 et 150 mm ;
- l'isolant a une densité au moins égale à 40 kg/m³, cette densité pouvant par ailleurs atteindre des valeurs de l'ordre de 80 kg/m³, mais n'excédant que rarement 100 kg/m³, dans des applications particulières
- l'auxiliaire rigide de fixation (1) est métallique ou en matière plastique.

L'auxiliaire rigide de fixation d'un isolant sur un support, décrit précédemment, comprend une première partie, apte à faire saillie par rapport à la surface de l'isolant et noyée dans un plot de colle, et une seconde partie ancrée dans l'isolant. Il est intéressant que ladite première partie ait une forme telle qu'à l'état fixé de l'isolant, elle fasse saillie par rapport à la surface de l'isolant ; ainsi le plot de colle qui adhère au support de béton ou autre, comprend une partie de sa matière constitutive entre l'isolant et ladite première partie. Cette dernière est ainsi solidarisée au support béton par l'intermédiaire du plot, d'une part, et bien entendu, est solidaire de ladite seconde partie de l'auxiliaire rigide, notamment par le fait qu'elle est venue de matière avec celle-ci, d'autre part. Finalement, l'ancrage de la seconde partie de l'auxiliaire rigide de fixation dans l'isolant renforce la solidarisation de celui-ci au support.

La partie de l'auxiliaire rigide de fixation apte à être ancrée dans l'isolant comprend une fraction d'hélice ou plusieurs identiques. Ainsi l'auxiliaire de fixation est-il susceptible de pénétrer dans l'isolant par rotation selon un axe perpendiculaire à la surface de l'isolant ; ensuite, à l'inverse, une traction de l'isolant selon un tel axe ne permet pas d'en extraire l'auxiliaire de fixation.

On met en oeuvre l'invention dans un procédé de fixation d'un produit d'isolation acoustique et/ou thermique sur un support au moyen de plots de colle, dans lequel on ancre au moins un auxiliaire rigide de fixation dans l'isolant, puis on le noie dans un plot de colle.

L'intérêt essentiel de l'invention apparaît dans la description de l'exemple suivant, illustré par la figure unique en annexe, représentant en perspective un panneau de laine de verre dans lequel un auxiliaire rigide de fixation est en position intermédiaire d'ancrage.

En référence à cette figure, un auxiliaire rigide de fixation 1 est constitué d'une tige métallique de 4 mm de diamètre et de forme complexe. Celle-ci consiste en une première partie 2 sensiblement rectiligne de 12 cm de longueur comprenant une saillie centrale 3 et prolongée à chacune de ses deux extrémités par une fraction d'hélice constituant une seconde partie 4. Les deux fractions d'hélice sont identiques et de même axe, passant par le centre, c'est-à-dire le sommet de la saillie 3, chacune étant la transformée de l'autre par rotation de 180° selon cet axe. Les extrémités, non apparentes et situées dans l'épaisseur de la laine de verre 10, des deux fractions d'hélice sont pointues afin de faciliter la pénétration dans celle-ci.

La position représentée est une position d'ancrage intermédiaire, dans laquelle les fractions d'hélice 4 n'ont pas encore pénétré dans leur totalité dans la laine de verre 10. A partir de cette position, une rotation de l'auxiliaire de fixation 1 selon l'axe des fractions d'hélice a pour effet de faire pénétrer progressivement la totalité des fractions d'hélice 4 dans la laine de verre 10. Alors en position de fixation de l'isolant 10 à un support, seule la première partie 2 de l'auxiliaire de fixation 1 est située à l'extérieur de la laine de verre 10.

L'efficacité de cet auxiliaire de fixation 1 est évaluée de la manière suivante.

On fixe sur un support en aggloméré de béton, au moyen de plots de mortier adhésif, des panneaux de laine de verre de 80 mm d'épaisseur et 50 kg/m³ de densité, sur lesquels est collée une plaque de plâtre de 10 mm d'épaisseur, produits composites commercialisés par la Société Saint-Gobain Isover France sous la dénomination commerciale Calibel.

On utilise un mortier adhésif commercialisé sous la dénomination M.A.P. par la société Placoplâtre, dont 25 kg sont mélangés à 13 à 13,5 litres d'eau. Préalablement, l'emplacement des plots sur la laine de verre a été préenduit au moyen du même mortier deux fois plus dilué.

Deux panneaux de 2 m de haut et 1,2 m de large sont fixés bord à bord sur le support. Les plots sont disposés régulièrement espacés à l'aide d'un gabarit : sur la hauteur de 2m sont réparties 5 rangées de plots espacées en leur centre de 400 mm, les deux rangées extrêmes étant distantes de 200 mm des bords, tandis que sur la largeur de 1,2 m sont réparties 4 rangées de plots espacées en leur centre de 300 mm, les deux rangées extrêmes étant distantes des bords de 150 mm. Les plots sont calibrés par le gabarit à 130 mm de diamètre et 15 mm d'épaisseur.

Après deux semaines de séchage, on perce 16 avant-trous de 8,5 mm, puis 12,5 mm de diamètre, au moyen d'un gabarit de 0,9m x 0,9m disposé pour moitié sur chacun des deux panneaux, puis on pose des chevilles commercialisées sous la marque Molly (6 mm x 37 mm x 15 mm), on fixe le gabarit que l'on soumet à une traction mesurée par un dynamomètre. L'arrachement est observé à plus de 97% dans les fibres, au voisinage des plots, pour une traction de 190 daN.

On reproduit cet essai en employant un auxiliaire de fixation tel que décrit en relation avec la figure annexée, pour chaque plot de mortier adhésif, et en diminuant à la fois le nombre des plots et la masse de chacun ; de plus il n'est procédé à aucune préenduction de la laine de verre.

Sur la hauteur de 2 m de chaque panneau sont ici réparties 4 rangées de plots espacées de 500 mm, les deux rangées extrêmes étant distantes de 250 mm des bords ; sur la largeur de 1,2 m sont réparties 3 rangées de plots espacées de 400 mm, les deux rangées extrêmes étant distantes de 200 mm des bords. L'épaisseur des plots est réduite à 100 mm. L'arrachement dans les mêmes conditions que ci-dessus n'est ici observé que pour une traction de 300 daN.

L'emploi des auxiliaires de fixation de l'invention a donc permis d'augmenter la résistance à l'arrachement de l'ensemble constitué par les panneaux et leurs plaques de plâtre, en supprimant la préenduction, en diminuant le nombre des plots de 20 à 12 et leur masse d'un tiers.

## Revendications

1. Produit d'isolation acoustique et/ou thermique comprenant un isolant (10), des plots de colle de masse et répartition à la surface de l'isolant appropriées, et au moins un auxiliaire rigide de fixation (1) de l'isolant (10) sur un support, comportant une première partie (2) noyée dans un plot de colle et une seconde partie (4) ancrée dans l'isolant (10), **caractérisé en ce que** l'isolant (10) est une laine minérale de densité au moins égale à 10 kg/m³, et **en ce que** ladite seconde partie (4) est constituée d'une fraction d'hélice ou de plusieurs identiques et de même axe.

2. Produit selon la revendication 1, **caractérisé en ce que** les plots de colle sont répartis sur une première face principale de l'isolant (10), dont la seconde face principale est solidaire d'une plaque rigide.

3. Produit selon la revendication 2, **caractérisé en ce que** ladite plaque rigide est une plaque de plâtre de 5 à 25 mm d'épaisseur.

4. Produit selon l'une des revendications précédentes, **caractérisé en ce que** l'isolant (10) est un feutre ou matelas d'épaisseur comprise entre 10 et 150 mm.

5. Produit selon l'une des revendications précédentes, **caractérisé en ce que** l'isolant (10) a une densité au moins égale à 40 kg/m³.

6. Produit selon l'une des revendications précédentes, **caractérisé en ce que** l'auxiliaire rigide de fixation (1) est métallique ou en matière plastique.

## Claims

1. Acoustic and/or thermal insulation product comprising an insulation (10), spots of bonding material of appropriate mass and appropriately distributed over the surface of the insulation, and at least one rigid auxiliary (1) for fastening the insulation (10) to a support, the auxiliary comprising a first part (2) embedded in a spot of bonding material and a second part (4) anchored in the insulation (10), **characterized in that** the insulation (10) is a mineral wool with a density of at least 10 kg/m³ and **in that** said second part (4) consists of a helix portion or several identical helix portions having the same axis.

2. Product according to Claim 1, **characterized in that** the spots of bonding material are distributed over a first main face of the insulation (10), the second main face of which is secured to a rigid board.

3. Product according to Claim 2, **characterized in that** said rigid board is a plasterboard 5 to 25 mm in thickness.

4. Product according to one of the preceding claims, **characterized in that** the insulation (10) is a felt or blanket with a thickness between 10 and 150 mm.

5. Product according to one of the preceding claims, **characterized in that** the insulation (10) has a density of at least 40 kg/m³.

6. Product according to one of the preceding claims, **characterized in that** the rigid fastening auxiliary (1) is made of metal or plastic.

## Patentansprüche

1. Erzeugnis zur Schall- und/oder Wärmedämmung, das ein Isoliermaterial (10), Klebstoffstifte mit geeigneter Masse und Verteilung auf der Oberfläche des Isoliermaterials und mindestens ein starres Hilfsmittel (1) zur Befestigung des Isoliermaterials (10) an einem Träger umfasst, das einen ersten Teil (2), der in einen Klebstoffstift eingebettet ist, und einen zweiten Teil (4), der in dem Isoliermaterial (10) verankert ist, umfasst, **dadurch gekennzeichnet, dass** das Isoliermaterial (10) eine Mineralwolle mit einer Dichte von mindestens 10 kg/m³ ist, **und dass** der zweite Teil (4) von einem schraubenförmigen Abschnitt oder mehreren gleichen schraubenförmigen Abschnitten mit derselben Achse gebildet wird.

2. Erzeugnis nach Anspruch 1, **dadurch gekennzeichnet, dass** die Klebstoffstif te auf der ersten Hauptseite des Isoliermaterials (10) verteilt sind, dessen zweite Hauptseite mit einer starren Platte fest verbunden ist.

3. Erzeugnis nach Anspruch 2, **dadurch gekennzeichnet, dass** die starre Platte eine Gipsplatte mit einer Dicke von 5 bis 25 mm ist.

4. Erzeugnis nach einem der vorhergehenden Ansprüche, **dadurch gekennzeichnet, dass** das Isoliermaterial (10) ein Filz oder eine Matte mit einer Dicke von 10 bis 150 mm ist.

5. Verfahren nach einem der vorhergehenden Ansprüche, **dadurch gekennzeichnet, dass** die Dichte des Isoliermaterials (10) mindestens 40 kg/m³ beträgt.

6. Erzeugnis nach einem der vorhergehenden Ansprüche, **dadurch gekennzeichnet, dass** das starre Befestigungshilfsmittel (1) aus Metall oder Kunststoff besteht.
